# EUROPÄISCHE PATENTSCHRIFT

(11) **EP 1 216 345 B1**
(45) Veröffentlichungstag und Bekanntmachung des Hinweises auf die Patenterteilung: **15.06.2005**
(21) Anmeldenummer: 00974375.8
(22) Anmeldetag: 12.09.2000
(51) Int. Cl.: F01L 1/34, F01L 1/344, F02F 7/00, F01L 1/053, F01L 1/46

(54) **BRENNKRAFTMASCHINE MIT HYDRAULISCHEM NOCKENWELLENVERSTELLER ZUR NOCKENWELLENVERSTELLUNG**
INTERNAL COMBUSTION ENGINE WITH HYDRAULIC CAMSHAFT ADJUSTER FOR ADJUSTING THE CAMSHAFT
MOTEUR A COMBUSTION INTERNE EQUIPE D'UN DISPOSITIF HYDRAULIQUE DE REGLAGE D'ARBRE A CAMES

(30) Priorität: 13.09.1999 DE 19943833
(43) Veröffentlichungstag der Anmeldung: 26.06.2002
(73) Patentinhaber: Volkswagen Aktiengesellschaft, 38436 Wolfsburg (DE); Hydraulik-Ring GmbH, 97828 Marktheidenfeld (DE)
(72) Erfinder: KUNNE, Ernst-Andreas, 38179 Schwülper (DE); KNECHT, Andreas, 72127 Kusterdingen (DE)
(86) Internationale Anmeldenummer: PCT/EP2000/008904
(87) Internationale Veröffentlichungsnummer: WO 2001/020135

(56) Entgegenhaltungen:
- EP-A- 0 798 449
- EP-A- 0 863 297
- DE-A- 4 229 202
- DE-A- 19 525 837
- DE-A- 19 611 606
- DE-C- 19 525 836
- US-A- 5 540 197

## Beschreibung

Die Erfindung betrifft eine Brennkraftmaschine mit einem Zylinderkopf und wenigstens einer an diesem gelagerten Nockenwelle, welche angetrieben von einer Kurbelwelle entsprechende Gaswechselventile am Zylinderkopf betätigt, wobei an der Nockenwelle ein Nockenwellenversteller vorgesehen ist, der zum Verändern von Steuerzeiten der Gaswechselventile mittels Hydraulikdruck die Nockenwelle relativ zur Kurbelwelle verdreht, wobei eine Zuführungsvorrichtung für Hydraulikdruck an den Nockenwellenversteller vorgesehen und als vom Zylinderkopf separates Bauteil ausgebildet ist und für jede Nockenwelle einen Ring aufweist, wobei jeder Ring zwei Nuten aufweist, die über jeweilige Hydraulikdruckkanäle in der Zuführungsvorrichtung mit einem Hydraulikdruckventil verbunden sind, gemäß dem Oberbegriff des Anspruchs 1.

Aus der DE 197 45 670 A1 ist ein Vorrichtung zum Verändern der Steuerzeiten von Gaswechselventilen einer Brennkraftmaschine bekannt, wobei an einem stirnseitigen Ende einer die Gaswechselventile betätigenden Nockenwelle ein Nockenwellenversteller angeordnet ist. Mittels in einem Gehäusedeckel vorgesehener Druckmittelkanäle wird der Nockenwellenversteller mit Hydraulikdruck zum Verschwenken der Nockenwelle relativ zu einer die Nockenwelle antreibenden Kurbelwelle versorgt. Die Herstellung und Montage des Gehäusedeckels ist jedoch aufwendig und kostenintensiv.

Aus der DE 197 47 244 A1 ist es bekannt, an einem Ende einer Nockenwelle in einem Lagerbereich derselben im Zylinderkopf Ringnuten vorzusehen und über diese Ringnuten Hydraulikmittel einem an der Nockenwelle angeordneten Nokkenwellenversteller zuzuführen. Um Verluste beim Hydraulikmittelabgriff im Bereich des Lagers der Nockenwelle zu vermeiden, ist in einer Halbschale des Lagers ein diese überdeckender Gleitlagerring eingelegt. Diese Integration der Hydraulikmittelversorgung in den Zylinderkopf selbst macht diesen jedoch aufwendig und Kostenintensiv bei der Herstellung. Ferner wird durch die Zuführung des Hydraulikmittels über eine Lagerschale eines Lagers der Nockenwelle in dem Zylinderkopf dieses Lager entsprechend geschwächt.

Die US 5 540 197 beschreibt einen Nockenwellenversteller mit Hydraulikdruckzuführung, welche als separates Bauteil ausgebildet ist und wobei ein Ring der Hydraulikdruckzuführung eine an der Nockenwelle befestigte Hülse umgreift. In Ring und Hülse sind entsprechend miteinander kommunizierende Nuten für Hydraulikdruxck vorgesehen. Über Hydarulikdruckkanäle in der Hülse erfolgt eine Hydraulikdruckversorgung des Nockenwellenverstellers. Über entsprechende Hydraulikdruckkanäle in der Hydraulikdruckzuführung erfolgt eine Verbindung mit einem Hydraulikdruckventil.

Der vorliegeden Erfindung liegt die Aufgabe zugrunde, eine Brennkraftmaschine der obengenannten Art derart zu verbessern, daß eine baulich einfache und funktionssichere Nockenwellenverstellung zur Verfügung steht.

Diese Aufgabe wird erfindungsgemäß durch eine Brennkraftmaschine der o.g. Art mit den in Anspruch 1 gekennzeichneten Merkmalen gelöst. Vorteilhafte Ausgestaltungen der Erfindung sind in den abhängigen Ansprüchen angegeben.

Bei einer Brennkraftmaschine der o.g. Art ist es erfindungsgemäß vorgesehen, daß jeder Ring einen Abschnitt der Nockenwelle umgreift und der jeweils umgriffene Abschnitt der Nockenwelle zwei Ringnuten aufweist, welche jemeils mit einer Nut des entsprechenden Ringes fluchten, wobei jedes Nut/Ringnutpaar eines Ringes über jeweilige Hydraulikdruckkanäle in der Nockenwelle mit einer Hydraulikdruckkammer des an dieser Nockenwelle angeordneten Nockenwellenverstellers verbunden ist.

Dies hat den Vorteil, daß eine in Herstellung und Montage einfache Hydraulikmittelzuführung für Nockenwellenversteller einer Nockenwelle zur Verfügung steht.

In einer bevorzugten Ausführungsform weist die Zuführungsvorrichtung für Hydrautikdruck in dem separaten Bauteil einstückig folgendes auf, wenigstens einen Hydraulikdruckanschluß, wenigstens einen Hydrauliktankanschluß, wenigstens eine Aufnahme für ein Hydraulikdruckventil sowie entsprechende Hydraulikdruckkanäle, welche derart ausgebildet sind, daß sie jeweils einen Hydraulikdruckanschluß mit der Aufnahme für ein Hydraulikdruckventil, jedes Hydraulikdruckventil mit einem Nut/Ringnutpaar eines Ringes und jede Aufnahme für ein Hydraulikdruckventil mit einem Hydrauliktankanschluß verbinden. Hierbei ist die Aufnahme für ein Hydraulikdruckventil beispielsweise achsparallel oder senkrecht zum Ring angeordnet.

Eine Verschwenkbarkeit der Nockenwelle mit beliebigen Zwischenpositionen der Stellung der Nockenwelle zwischen entsprechenden Endstellungen bei gleichzeitig großer Verschwenkbarkeit mit Schwenkwinkeln von beispielsweise größer sechzig Grad erzielt man dadurch, daß das Hydraulikdruckventil ein 4/2 Proportional-Wegeventil ist.

Zweckmäßigerweise ist die Zuführungsvorrichtung derart ausgebildet, daß sie am Zylinderkopf befestigbar ist.

Weitere Merkmale, Vorteile und vorteilhafte Ausgestaltungen der Erfindung ergeben sich aus den abhängigen Ansprüchen, sowie aus der nachstehenden Beschreibung der Erfindung anhand der beigefügten Zeichnungen. Diese zeigen in
- Fig. 1: eine bevorzugte Ausführungsform einer erfindungsgemäßen Zuführungsvorrichtung in Vorderansicht,
- Fig. 2: in Rückansicht,
- Fig. 3: in einer Seitenansicht in Richtung Pfeil III von Fig. 1,
- Fig. 4: in einer Ansicht von unten in Richtung Pfeil IV von Fig. 1,
- Fig. 5: in einer Seitenansicht in Richtung Pfeil V von Fig. 1,
- Fig. 6: in einer Ansicht von oben in Richtung Pfeil VI von Fig. 1,
- Fig. 7: in einer Schnittansicht entlang Linie A-A von Fig. 1,
- Fig. 8: in einer Schnittansicht entlang Linie B-B von Fig. 1,
- Fig. 9: in einer Schnittansicht entlang Linie C-C von Fig. 6,
- Fig. 10: in einer Schnittansicht entlang Linie D-D von Fig. 5,
- Fig. 11: in einer Schnittansicht entlang Linie E-E von Fig. 6,
- Fig. 12: in einer Schnittansicht entlang Linie H-H von Fig. 1,
- Fig. 13: in einer Schnittansicht entlang Linie J-J von Fig. 1,
- Fig. 14: ein schematisches Blockschaltbild eines Hydraulikkreises der erfindungsgemäßen Zuführungsvorrichtung,
- Fig. 15: eine schematische Schnittansicht einer montierten Zuführungsvorrichtung im Betrieb und
- Fig. 16: ein schematisches Schaltbild eines Regelsystems.

Zur besseren Veranschaulichung der Beziehung der einzelnen Ansichten gemäß Fig. 3 bis 8 und 13 zueinander ist in diesen Figuren eine mit "x" gekennzeichnete, gestrichelte Linie als Bezug eingezeichnet. Die in den Fig. 1 bis 13 veranschaulichte bevorzugte Ausführungsform einer erfindungsgemäßen Zuführungsvorrichtung für Hydraulikmittel an einen nicht dargestellten Nockenwellenversteller ist als separates Bauteil 10 mit zwei Ringen 12 und Aufnahmen 14 für nicht dargestellte Hydraulikdruckventile ausgebildet. Die Ringe 12 umgreifen eine jeweilige, nicht dargestellte Nockenwelle in einem vorbestimmten Abschnitt und dienen als Übergangsschnittstelle für Hydraulikmittel in die Nockenwelle und an den mit der Nockenwelle verbundenen Nockenwellenversteller, was nachfolgend noch näher erläutert wird.

Das separate Bauteil ist mittels durch Löcher 16 greifenden Schrauben (nicht dargestellt) an einem nicht dargestellten Zylinderkopf befestigbar. Hierbei bilden die in Fig. 2 schraffiert bzw. gestrichelt dargestellten Flächen entsprechende Anlageflächen am Zylinderkopf. Auf dem Bauteil 10 ist ein Halter 18 für eine nicht dargestellte Gleitschiene für einen zwischen einer Kurbelwelle (nicht dargestellt) und den von den Ringen 12, 13 umschlossenen Nockenwellen angeordneter Ketten- oder Riementrieb (nicht dargestellt) befestigt.

Erfindungsgemäß weist das Bauteil 10 ein System aus Hydraulikdruckkanälen auf, welches nachfolgend näher erläutert wird. Dieses System aus Hydraulikdruckkanälen wird nach der Herstellung des Bauteils 10, beispielsweise mittels Gießen, durch einbringen entsprechender Sack- und Durchgangsbohrungen in dem Bauteil 10 ausgebildet. Hierbei ergeben sich für alle Sack- bzw. Durchgangsbohrungen notgedrungen entsprechende Öffnungen zur Umgebung. Sofern diese Öffnungen für den Betrieb des Bauteils 10 nicht erforderlich sind, werden diese mit eingepressten Kugeln oder Bolzen druckdicht verschlossen. Beispielhaft sind in Fig. 15 Kugeln 112 angedeutet.

Wie sich insbesondere aus Fig. 2 ergibt, weist das Bauteil 10 rückseitig bzw. zylinderkopfseitig zwei getrennte Hydraulikdruckanschlüsse 20 und 22 auf, welche aus dem Zylinderkopf mit Hydraulikdruck beaufschlagt werden. Der erste Hydraulikdruckanschluß 20 ist, wie insbesondere aus Fig. 10 ersichtlich, über einen ersten Hydraulikdruckkanal 24 mit der ersten Aufnahme 14 verbunden und der zweite Hydraulikdruckanschluß 22 ist, wie insbesondere aus Fig. 7 und 10 ersichtlich, über einen zweiten Hydraulikdruckkanal 26 mit der zweiten Aufnahme 15 verbunden. Der erste Hydraulikdruckkanal 24 ist dabei von dem Halter 18 ausgehend durch die erste Aufnahme 14 hindurch bis zum ersten Hydraulikdruckanschluß 20 vorgetrieben und halterseitig druckdicht verschlossen. Der zweite Hydraulikdruckkanal 26 ist seitlich (in Fig. 7 und 10 von links) durch den zweiten Hydraulikdruckanschluß 22 hindurch bis zur zweiten Aufnahme 15 vorgetrieben und am außenliegend Bohrloch ebenfalls druckdicht verschlossen.

Die erste Aufnahme 14 ist, wie insbesondere aus Fig. 8, 9 und 12 ersichtlich, über einen dritten Hydraulikdruckkanal 28, einen vierten Hydraulikdruckkanal 30, einen fünften Hydraulikdruckkanal 32, einen sechsten Hydraulikdruckkanal 34 und einen siebten Hydraulikdruckkanal 36 mit einer ersten Nut 38 im ersten Ring 12 verbunden. Die erste Aufnahme ist femer, wie insbesondere aus Fig. 11 und 12 ersichtlich, über einen achten Hydraulikdruckkanal 40 mit einer zweiten Nut 42 des ersten Ringes 12 verbunden.

Die zweite Aufnahme 15 ist, wie insbesondere aus Fig. 9, 11, 12 und 13 ersichtlich, über einen neunten Hydraulikdruckkanal 44, einen zehnten Hydraulikdruckkanal 46, einen elften Hydraulikdruckkanal 48 und einen zwölften Hydraulikdruckkanal 50 mit einer ersten Nut 52 des zweiten Ringes 13 verbunden. Die zweite Aufnahme 15 ist femer, wie insbesondere aus Fig. 7, 11 und 12 ersichtlich, über einen dreizehnten Hydraulikdruckkanal 54, einen vierzehnten Hydraulikdruckkanal 56 und einen fünfzehnten Hydraulikdruckkanal 58 mit einer zweiten Nut 60 des zweiten Ringes 13 verbunden.

Die in den Fig. 1 bis 13 nicht dargestellte Nockenwelle weist in den von den Ringen 12 und 13 umgriffenen Abschnitten entsprechende Ringnuten auf, welche mit den Nuten 38 und 42 des ersten Ringes 12 bzw. mit den Nuten 52 und 60 des zweiten Ringes 13 fluchten. Diese Ringnuten sind wiederum mit Hydraulikdruckkanälen in der Nockenwelle verbunden, welche mit entsprechenden Hydraulikdruckkammem eines an dieser Nockenwelle angeordneten Nockenwellenverstellers verbunden sind. Hierbei führt eine Hydraulikdruckbeaufschlagung über die jeweiligen ersten Nuten 38, 52 der Ringe 12, 13 über die jeweils o.g. Hydraulikdruckkanäle zu einer Verschwenkung der entsprechenden Nockenwelle bzgl. der Kurbelwelle in eine Richtung und eine Hydraulikdruckbeaufschlagung über die jeweiligen zweiten Nuten 42, 60 der Ringe 12, 13 über die jeweils o.g. Hydraulikdruckkanäle zu einer Verschwenkung der entsprechenden Nockenwelle bzgl. der Kurbelwelle in eine entsprechend entgegengesetzte Richtung. Eine Richtung führt zu einer "Früh-Stellung", d.h. die Ventilbetätigung erfolgt früher bzw. der Kurbelwellenbewegung voreilend, und die entsprechend andere Richtung führt zu einer "Spät-Stellung", d.h. die Ventilbetätigung erfolgt später bzw. der Kurbelwellenbewegung nachfolgend.

Durch in den Aufnahmen 14, 15 vorgesehenen 4/2 Proportional-Wegeventile ist auch eine Zwischenstellung zwischen den beiden extremen "Früh-Stellung" und "Spät-Stellung" stabil einstellbar. Zweckmäßigerweise wird in der äußersten "Spät-Stellung" der Nockenwellenversteller verriegelt, damit diese Stellung auch ohne Druckbeaufschlagung konstant aufrechterhalten bleibt und auch nicht von auf die Nockenwelle durch die Ventilbetätigung wirkende Kräfte beeinflußt wird.

Zum Verschwenken der in den Ringen 12 und 13 drehenden Nockenwellen beaufschlagen die in den Aufnahmen 14, 15 angeordneten Hydraulikdruckventile gesteuert von einer nicht dargestellten Steuerung, welche nachfolgend unter Bezugnahme auf Fig. 16 erläutert wird, entsprechende, von den Aufnahmen 14 und 15 weg verlaufende Hydraulikdruckkanäle. Soll beispielsweise die in dem ersten Ring 12 drehende Nockenwelle in eine Richtung (beispielsweise Früh-Stellung) verschwenkt werden, so setzt das in der Aufnahme 14 angeordnete Hydraulikdruckventil die Hydraulikdruckkanäle 28, 30, 32, 34 und 36 (vgl. Fig. 8 und 9 in dieser Reihenfolge) unter Druck, welcher dann über die erste Nut 38 im ersten Ring 12 in die Nockenwelle und damit an eine entsprechende Hydraulikdruckkammer des Nockenwellenverstellers weiter geleitet wird. Soll die in dem ersten Ring 12 drehende Nockenwelle in die andere Richtung (beispielsweise Spät-Stellung) verschwenkt werden, so setzt das in der Aufnahme 14 angeordnete Hydraulikdruckventil den Hydraulikdruckkanal 40 (vgl. Fig. 11 und 12) unter Druck, welcher dann über die zweite Nut 42 im ersten Ring 12 in die Nockenwelle und damit an eine entsprechende Hydraulikdruckkammer des Nockenwellenverstellers weiter geleitet wird. Soll eine Zwischenstellung zwischen Frühund Spätstellung eingestellt werden, so setzt das in der Aufnahme 14 angeordnete Hydraulikdruckventil sowohl die Hydraulikdruckkanäle 28, 30, 32, 34 und 36 als auch den Hydraulikdruckkanal 40 unter Druck und regelt beide Drücke derart, daß sich eine gewünschte Verschwenkung bzw. Verstellung der Nockenwelle ergibt.

Soll die in dem zweiten Ring 13 drehende Nockenwelle in eine Richtung (beispielsweise Früh-Stellung) verschwenkt werden, so setzt das in der Aufnahme 15 angeordnete Hydraulikdruckventil die Hydraulikdruckkanäle 44, 46, 48 und 50 (vgl. Fig. 13 und 9 in dieser Reihenfolge) unter Druck, welcher dann über die erste Nut 52 im zweiten Ring 13 in die Nockenwelle und damit an eine entsprechende Hydraulikdruckkammer des Nockenwellenverstellers weiter geleitet wird. Soll die in dem zweiten Ring 13 drehende Nockenwelle in die andere Richtung (beispielsweise Spät-Stellung) verschwenkt werden, so setzt das in der Aufnahme 15 angeordnete Hydraulikdruckventil die Hydraulikdruckkanäle 54, 56 und 58 (vgl. Fig. 7 und 11 in dieser Reihenfolge) unter Druck, welcher dann über die zweite Nut 60 im zweiten Ring 13 in die Nockenwelle und damit an eine entsprechende Hydraulikdruckkammer des Nockenwellenverstellers weiter geleitet wird. Soll eine Zwischenstellung zwischen Früh- und Spätstellung eingestellt werden, so setzt das in der Aufnahme 15 angeordnete Hydraulikdruckventil sowohl die Hydraulikdruckkanäle 44, 46, 48 und 50 als auch die Hydraulikdruckkanäle 54, 56 und 58 unter Druck und regelt beide Drücke derart, daß sich eine gewünschte Verschwenkung bzw. Verstellung der Nockenwelle ergibt.

Fig. 14 veranschaulicht schematisch einen in dem separaten Bauteil 10 erfindungsgemäß vorgesehenen Hydraulikdruckkreis mit den Hydraulikdruckanschlüssen 20, 22 von Hydraulikdruckventilen 62 und 64, wobei jeder Hydraulikdruckanschluß 20, 22 ein Rückschlagventil 66, 68 aufweist und mit einer Hydraulikpumpe 70 verbunden ist. Die Hydraulikdruckventile 62, 64 sind entweder als 4/2-Wegeventile S/W oder als 4/2-Porportionalwegeventile ausgebildet. Jedes Hydraulikdruckventil 62, 64 ist femer mit einem Hydrauliktankanschluß 72 verbunden.

Fig. 15 illustriert die Funktion der Hydraulikdruckventile 62, 64 und das funktionelle Zusammenwirken von Bauteil 10, der Nockenwelle 74 sowie des Nockenwellenverstellers 76. Diese Darstellung in Fig. 15 ist lediglich schematisch zu verstehen und gibt nicht die exakte räumliche Anordnung der Hydraulikdruckventile 62, 64 wieder; wie sie in den Fig. 1 bis 13 bei in die Aufnahmen 14, 15 eingesteckten Hydraulikdruckventile wäre. Auch die Anordnung der Hydraulikdruckkanäle entspricht nicht vollständig derjenigen gemäß der Fig. 1 bis 13. In der Aufnahme 15 des Bauteils 10 ist das Hydraulikdruckventil 64 angeordnet, welches einen Kolben 78 aufweist. Dieser Kolben 78 verbindet über die Aufnahme 15 je nach dessen Stellung eine Hydraulikdruckzufuhr über den Hydraulikdruckanschluß 22 und den Hydraulikdruckkanal 26 wahlweise mit den Hydraulikdruckkanälen 44, 46 und 48 oder mit dem Hydraulikdruckkanal 56. Femer weist das Hydraulikdruckventil 64 den Hydrauliktankanschluß 72 auf. Die mittels einer Schraube 80 mit dem Bauteil 10 und dem Nockenwellenversteller 76 verbundene Nockenwelle 74 weist zwei Ringnuten 82 und 84 auf, wobei innerhalb des Ringes 13, der einen Abschnitt der Nockenwelle 74 vollumfänglich umgreift, die erste Ringnut 82 mit dem Hydraulikdruckkanal 48 und in die zweite Ringnut 84 mit dem Hydraulikdruckkanal 56 in fluidleitender Verbindung steht. Die Nuten 52 und 60 des zweiten Ringes 13 sind in Fig. 15 nicht dargestellt. Die erste Ringnut 82 ist über einen Hydraulikdruckkanal 86, welcher in der Nockenwelle 74 um die Schraube 80 herum ausgebildet ist, mit einer ersten Hydraulikdruckkammer 88 des Nockenwellenverstellers 76 verbunden. Die zweite Ringnut 84 ist über einen Hydraulikdruckkanal 90 mit einer zweiten Hydraulikdruckkammer 92 verbunden. Je nach dem, welche der beiden Hydraulikdruckkammem 88, 90 unter Druck gesetzt wird, verdreht der Nockenwellenversteller 76 die Nockenwelle 74 bzgl. eines Rades 94, welches über einen nicht dargestellten Antrieb (Zahn- oder Riementrieb) mit einer nicht dargestellten Kurbelwelle verbunden ist, in die eine oder andere Richtung. In der Darstellung gemäß Fig. 15 ist das System drucklos und der Nockenwellenversteller 76 ist mittels eines Bolzens 96 in Spät-Stellung verriegelt.

Die Nockenwelle wird 74 relativ zu Kurbelwelle in eine Früh-Stellung verschwenkt, wenn über die Hydraulikdruckkanäle 24, 56, 84 und 90 die zweite Hydraulikdruckkammer 92 unter Druck gesetzt wird. Der Bolzen 96 ist herbei außer Eingriff mit dem Rad 94. Dagegen wird die Nockenwelle 74 wieder in Spät-Stellung verschwenkt, wenn über die Hydraulikdruckkanäle 24, 44, 46, 48, 82 und 86 die erste Hydraulikdruckkammer 88 unter Druck gesetzt wird. Der Bolzen 96 rastet wieder in dem Rad 94 ein und das System kann wieder drucklos gemacht werden. Sofern sowohl über die Hydraulikdruckkanäle 24, 56, 84 und 90 die zweite Hydraulikdruckkammer 92 als auch über die Hydraulikdruckkanäle 24, 44, 46, 48, 82 und 86 die erste Hydraulikdruckkammer 88 unter Druck gesetzt werden, befindet sich das System in Regelstellung und es wird eine Zwischenstellung zwischen den extremen Früh- und Spät-Stellung gemäß der Vorgabe einer Regelung eingeregelt.
Fig. 16 veranschaulicht schematisch ein derartiges Regelsystem. Eine CPU 98 (Central Processing Unit - Zentralrechner) erhält Daten von einer Drosselklappe 100, einem Öltemperatursensor 102, welcher die Temperatur von Öl im Bereich einer Motorölpumpe 104 erfaßt, von einem Kurbelwellensensor 106 und einem Nockenwellensensor 108, welcher zum Bestimmen einer Stellung der Nockenwelle 76 mit einem Signalgeber 110 zusammen wirkt. Auf der Basis dieser Daten steuert die CPU 98 das Hydraulikdruckventil 64 entsprechend an, um einen gewünschten Verschwenkwinkel der Nockenwelle 74 zwischen extremer Früh-Stellung und extremer Spät-Stellung einzustellen.

### BEZUGSZEICHENLISTE

- 10: separates Bauteil
- 12: Ring
- 13: Ring
- 14: erste Aufnahme für Hydraulikdruckventile
- 15: zweite Aufnahme für Hydraulikdruckventile
- 16: Löcher
- 18: Halter für eine Gleitschiene
- 20: erster Hydraulikdruckanschluß
- 22: zweiter Hydraulikdruckanschluß
- 24: erster Hydraulikdruckkanal
- 26: zweiter Hydraulikdruckkanal
- 28: dritter Hydraulikdruckkanal
- 30: vierter Hydraulikdruckkanal
- 32: fünfter Hydraulikdruckkanal
- 34: sechster Hydraulikdruckkanal
- 36: siebter Hydraulikdruckkanal
- 38: erste Nut im ersten Ring
- 40: achter Hydraulikdruckkanal
- 42: zweiten Nut des ersten Ringes
- 44: neunter Hydraulikdruckkanal
- 46: zehnter Hydraulikdruckkanal
- 48: elfter Hydraulikdruckkanal
- 50: zwölfter Hydraulikdruckkanal
- 52: erste Nut des zweiten Ringes
- 54: dreizehnter Hydraulikdruckkanal
- 56: vierzehnter Hydraulikdruckkanal
- 58: fünfzehnter Hydraulikdruckkanal
- 60: zweite Nut des zweiten Ringes
- 62: Hydraulikdruckventil
- 64: Hydraulikdruckventil
- 66: Rückschlagventil
- 68: Rückschlagventil
- 70: Hydraulikpumpe
- 72: Hydrauliktankanschluß
- 74: Nockenwelle
- 76: Nockenwellenversteller
- 78: Kolben
- 80: Schraube
- 82: erste Ringnut
- 84: zweite Ringnut
- 86: Hydraulikdruckkanal
- 88: erste Hydraulikdruckkammer
- 90: Hydraulikdruckkanal
- 92: zweite Hydraulikdruckkammer
- 94: Rad
- 96: Bolzen
- 98: CPU
- 100: Drosselklappe
- 102: Öltemperatursensor
- 104: Motorölpumpe
- 106: Kurbelwellensensor
- 108: Nockenwellensensor
- 110: Signalgeber
- 112: Kugel

## Patentansprüche

1. Brennkraftmaschine mit einem Zylinderkopf und wenigstens einer an diesem gelagerten Nockenwelle (74), welche angetrieben von einer Kurbelwelle entsprechende Gaswechselventile am Zylinderkopf betätigt, wobei an der Nockenwelle (74) ein Nockenwellenversteller (76) vorgesehen ist, der zum Verändern von Steuerzeiten der Gaswechselventile mittels Hydraulikdruck die Nockenwelle (74) relativ zur Kurbelwelle verdreht, wobei eine Zuführungsvorrichtung für Hydraulikdruck an den Nockenwellenversteller (76) vorgesehen und als vom Zylinderkopf separates Bauteil (10) ausgebildet ist und für jede Nockenwelle (74) einen Ring (12, 13) aufweist, wobei jeder Ring (12, 13) zwei Nuten (38, 42 bzw. 62, 60) aufweist, die über jeweilige Hydraulikdruckkanäle (28, 30, 32, 34, 36 bzw. 40 bzw. 44, 46, 48, 50 bzw. 54, 56, 58) in der Zuführungsvorrichtung (10) mit einem Hydraulikdruckventil (62, 64) verbunden sind, **dadurch gekennzeichnet, daß** jeder Ring (12, 13) einen Abschnitt der Nockenwelle (74) umgreift und der jeweils umgriffene Abschnitt der Nockenwelle (74) zwei Ringnuten (82, 84) aufweist, welche jeweils mit einer Nut (38, 42 bzw. 62, 60) des entsprechenden Ringes (12, 13) fluchten, wobei jedes Nut/Ringnutpaar (38/82, 42/84) eines Ringes (12, 13) über jeweilige Hydraulikdruckkanäle (86, 90) in der Nockenwelle (74) mit einer Hydraulikdruckkammer (88, 92) des an dieser Nockenwelle (74) angeordneten Nockenwellenverstellers (76) verbunden ist.

2. Brennkraftmaschine nach Anspruch 1, **dadurch gekennzeichnet, daß** die Zuführungsvorrichtung für Hydraulikdruck in dem separaten Bauteil (10) einstückig folgendes aufweist, wenigstens einen Hydraulikdruckanschluß (20, 22), wenigstens einen Hydrauliktankanschluß (72), wenigstens eine Aufnahme (14, 15) für ein Hydraulikdruckventil (62, 64) sowie entsprechende Hydraulikdruckkanäle (24 bzw. 26 bzw. 28, 30, 32, 34, 36 bzw. 40 bzw. 44, 46, 48, 50 bzw. 54, 56, 58), welche derart ausgebildet sind, daß sie jeweils einen Hydraulikdruckanschluß (20, 22) mit der Aufnahme (14, 15) für ein Hydraulikdruckventil (62, 64), jedes Hydraulikdruckventil (62, 64) mit einem Nut/Ringnutpaar (38/82, 42/84) eines Ringes (12, 13) und jede Aufnahme (14, 15) für ein Hydraulikdruckventil (62, 64) mit einem Hydrauliktankanschluß (72) verbinden.

3. Brennkraftmaschine nach Anspruch 2, **dadurch gekennzeichnet, daß** die Aufnahme (14, 15) für ein Hydraulikdruckventil (62, 64) achsparallel oder senkrecht zum Ring (12, 13) angeordnet ist.

4. Brennkraftmaschine nach einem der vorhergehenden Ansprüche, **dadurch gekennzeichnet, daß** das Hydraulikdruckventil (62, 64) ein 4/2 Proportional-Wegeventil ist.

5. Brennkraftmaschine nach einem der vorhergehenden Ansprüche, **dadurch gekennzeichnet, daß** die Zuführungsvorrichtung derart ausgebildet ist, daß sie am Zylinderkopf befestigbar ist.

## Claims

1. Internal combustion engine having a cylinder head and at least one camshaft (74) which is mounted on the latter and actuates corresponding gas exchange valves on the cylinder head in a manner driven by a crankshaft, a camshaft adjuster (76) being provided on the camshaft (74), which camshaft adjuster (76) rotates the camshaft (74) relative to the crankshaft by means of hydraulic pressure in order to change control times of the gas exchange valves, a feed apparatus for feeding hydraulic pressure to the camshaft adjuster (76) being provided and being configured as a separate component (10) from the cylinder head and having a ring (12, 13) for each camshaft (74), each ring (12, 13) having two grooves (38, 42 or 62, 60) which are connected to a hydraulic pressure valve (62, 64) via respective hydraulic pressure ducts (28, 30, 32, 34, 36 or 40 or 44, 46, 48, 50 or 54, 56, 58) in the feed apparatus (10), **characterized in that** each ring (12, 13) surrounds a section of the camshaft (74) and the respectively surrounded section of the camshaft (74) has two annular grooves (82, 84) which are each aligned with a groove (38, 42 or 62, 60) of the corresponding ring (12, 13), each groove/annular groove pair (38/82, 42/84) of a ring (12, 13) being connected via respective hydraulic pressure ducts (86, 90) in the camshaft (74) to a hydraulic pressure chamber (88, 92) of the camshaft adjuster (76) which is arranged on this camshaft (74).

2. Internal combustion engine according to Claim 1, **characterized in that** the feed apparatus for hydraulic pressure has the following component parts integrally in the separate component (10): at least one hydraulic pressure connection (20, 22), at least one hydraulic tank connection (72), at least one receptacle (14, 15) for a hydraulic pressure valve (62, 64), and appropriate hydraulic pressure ducts (24 or 26 or 28, 30, 32, 34, 36 or 40 or 44, 46, 48, 50 or 54, 56, 58) which are configured in such a way that they connect in each case one hydraulic pressure connection (20, 22) to the receptacle (14, 15) for a hydraulic pressure valve (62, 64), each hydraulic pressure valve (62, 64) to a groove/annular groove pair (38/82, 42/84) of a ring (12, 13), and each receptacle (14, 15) for a hydraulic pressure valve (62, 64) to a hydraulic tank connection (72).

3. Internal combustion engine according to Claim 2, **characterized in that** the receptacle (14, 15) for a hydraulic pressure valve (62, 64) is arranged axially parallel or perpendicular with respect to the ring (12, 13).

4. Internal combustion engine according to one of the preceding claims, **characterized in that** the hydraulic pressure valve (62, 64) is a proportional 4/2-way valve.

5. Internal combustion engine according to one of the preceding claims, **characterized in that** the feed apparatus is configured in such a way that it can be fastened to the cylinder head.

## Revendications

1. Moteur à combustion interne avec une culasse et au moins un arbre à cames (74) qui est monté sur cette culasse et qui, en étant entraîné par un vilebrequin, actionne des soupapes de changement des gaz correspondantes sur la culasse, sachant qu'un dispositif (76) de réglage d'arbre à cames est prévu sur l'arbre à cames (74), dispositif qui, afin de modifier la distribution des soupapes de changement des gaz, fait tourner l'arbre à cames (74) par rapport au vilebrequin par pression hydraulique, sachant qu'un dispositif d'alimentation en pression hydraulique est prévu sur le dispositif (76) de réglage d'arbre à cames et est réalisé sous forme d'élément (10) séparé de la culasse et présente une bague (12, 13) pour chaque arbre à cames (74), sachant que chaque bague (12, 13) présente deux rainures (38, 42 ou 62, 60) qui sont reliées à une soupape (62, 64) de pression hydraulique par l'intermédiaire de canaux respectifs (28, 30, 32, 34, 36 ou 40 ou 44, 46, 48, 50 ou 54, 56, 58) de pression hydraulique dans le dispositif d'alimentation (10), **caractérisé en ce que** chaque bague (12, 13) entoure une partie de l'arbre à cames (74) et la partie respectivement entourée de l'arbre à cames (74) présente deux rainures annulaires (82, 84) qui sont respectivement alignées avec une rainure correspondante (38, 42 ou 62, 60) de la bague correspondante (12, 13), sachant que chaque paire de rainure et de rainure annulaire (38/82, 42/84) d'une bague (12, 13) est reliée, par l'intermédiaire de canaux respectifs (86, 90) de pression hydraulique dans l'arbre à cames (74), à une chambre (88, 92) de pression hydraulique du dispositif (76) de réglage d'arbre à cames disposé sur cet arbre à cames (74).

2. Moteur à combustion interne selon la revendication 1, **caractérisé en ce que** le dispositif d'alimentation en pression hydraulique comprend, d'un seul tenant dans l'élément séparé (10), au moins un raccord (20, 22) de pression hydraulique, au moins un raccord (72) de réservoir hydraulique, au moins un logement (14, 15) pour une soupape (62, 64) de pression hydraulique ainsi que des canaux correspondants (24 ou 26 ou 28, 30, 32, 34, 36 ou 40 ou 44, 46, 48, 50 ou 54, 56, 58) de pression hydraulique, qui sont configurés de telle sorte qu'ils relient respectivement un raccord (20, 22) de pression hydraulique au logement (14, 15) pour une soupape (62, 64) de pression hydraulique, chaque soupape (62, 64) de pression hydraulique à une paire de rainure et de rainure annulaire (38/82, 42/84) d'une bague (12, 13) et chaque logement (14, 15) pour une soupape (62, 64) de pression hydraulique à un raccord (72) de réservoir hydraulique.

3. Moteur à combustion interne selon la revendication 2, **caractérisé en ce que** le logement (14, 15) pour une soupape (62, 64) de pression hydraulique est disposé en parallélisme axial avec la bague (12, 13) ou perpendiculairement à la bague (12, 13).

4. Moteur à combustion interne selon l'une quelconque des revendications précédentes, **caractérisé en ce que** la soupape (62, 64) de pression hydraulique est un distributeur proportionnel 4/2 voies.

5. Moteur à combustion interne selon l'une quelconque des revendications précédentes, **caractérisé en ce que** le dispositif d'alimentation est configuré de telle sorte qu'il peut être fixé sur la culasse.
